# EUROPÄISCHE PATENTSCHRIFT

(11) **EP 1 733 821 B1**
(45) Veröffentlichungstag und Bekanntmachung des Hinweises auf die Patenterteilung: **20.02.2013**
(21) Anmeldenummer: 06008614.7
(22) Anmeldetag: 26.04.2006
(51) Int. Cl.: B21J 15/32, B23P 19/00

(54) **Nietauswahl- und fixiervorrichtung**
Rivet selecting and setting device
Dispositif de sélection et de pose de rivets

(30) Priorität: 16.06.2005 DE 102005028055
(43) Veröffentlichungstag der Anmeldung: 20.12.2006
(73) Patentinhaber: Brötje-Automation GmbH, 26215 Wiefelstede (DE)
(72) Erfinder: Holtmeier, Gerhard, 23564 Lübeck (DE); Plümer, Hartwig, 26160 Bad Zwischenahn-Petersfehn 1 (DE)
(74) Vertreter: Gottschald, Jan

(56) Entgegenhaltungen:
- EP-A- 0 983 810
- WO-A-00/07751
- DE-U1- 29 713 814
- US-A- 4 208 153

## Beschreibung

Die Erfindung betrifft eine Nietauswahl- und -fixiervorrichtung für das Einbringen von Nietelementen.in Bauteile nach dem Oberbegriff des Anspruchs 1 (siehe z.B. DE 2 757 909).

Unter dem Gesichtspunkt der Automatisierung von Fertigungsprozessen sind im Bereich der Verbindungstechnologien sogenannte Nietautomaten zur automatischen Herstellung von Nietverbindungen in Bauteilen weit verbreitet. Ein derartiges System wird beispielsweise in der US 4,208,153 offenbart. In der Regel sind diese Systeme so strukturiert, dass ein zentraler Nietspeicher vorgesehen ist, in dem eine Vielzahl unterschiedlicher Nietelemente, die etwa in ihrer Länge, ihrem Durchmesser und dem Niettyp variieren, in entsprechenden Bevorratungssystemen vorgehalten werden. Diesen Bevorratungssystemen sind sogenannte Nietauswahlmechanismen zugeordnet, die in der Regel elektronisch gesteuert, das jeweils nach Länge, Durchmesser und/oder Typ erforderliche Nietelement aus dem Bevorratungssystem entnehmen und über Leitungssysteme dem Nietwerkzeug zuführen. Zur vereinfachten Auswahl der Nietelemente aus dem Bevorratungssystem ist es zudem bekannt, dem Bevorratungssystem einen sogenannten Nietzwischenspeicher zuzuordnen, in dem eine gewisse Anzahl von Nietelementen gleichen Typs bereits vorsepariert zwischengespeichert sind. Der Transport der Nietelemente erfolgt in den Leitungssystemen in der Regel pneumatisch. Je nach Positionierung dieser Bevorratungssysteme und diesen gegebenenfalls zugeordneten Nietzwischenspeichem zu den von diesen zu bestückenden Nietwerkzeugen können die Leitungssysteme mitunter eine erhebliche Länge aufweisen. Bedingt wird dies auch teilweise dadurch, dass die große Anzahl zu bevorratender Verbindungselemente einen erheblichen Speicherraum erfordert, der regelmäßig nicht unmittelbar in dem jeweiligen Fertigungsbereich zur Verfügung steht.
Obgleich pneumatische Fördersysteme hohe Fördergeschwindigkeiten zulassen, führen lange Förderwege zwischen dem Bevorratungssystem und dem Nietwerkzeug zu höheren Wartezeiten zwischen einzelnen Nietvrorgängen, die sich bei der Vielzahl von herzustellenden Nietverbindungen zu erheblichen Warte- und Stillstandszeiten aufsummieren. Dieser negative Effekt nimmt dann noch erheblich zu, wenn der zu dem Nietwerkzeug geförderte Niet fehlerhaft ist oder aufgrund einer Fehlsortierung für die herzustellende Nietverbindung die falschen Abmessungen aufweist. Dann muss dieses ungeeignete Nietelement zurückgefördert und ein neues Nietelement aus dem Bevorratungssystem zugeführt werden. Während dieser Fördervorgänge muss das Nietwerkzeug in unproduktiver Warteposition verharren.

Es ist deshalb Aufgabe der Erfindung, die beschriebenen Nachteile des Standes der Technik zu vermeiden und insbesondere eine effizient arbeitende, niedrige Ausfallzeiten realisierende Nietauswahl- und -fixiervorrichtung vorzuschlagen.

Diese Aufgabe wird erfindungsgemäß durch die kennzeichnenden Merkmale des Anspruchs 1 gelöst.

Indem der Nietzwischenspeicher in den Nietadapter integriert ist, wird sichergestellt, dass die Nietelemente zur Bestückung des Nietwerkzeugs nur kurze Wege zurücklegen müssen, sodass sich unproduktive Stillstandszeiten erheblich reduzieren oder ganz vermeiden lassen.

Da die Reduzierung der Stillstandszeiten maßgeblich davon abhängt, wie kurz die Wege zwischen der Speicherposition des Nietelementes und der Nietwerkzeugposition sind, umfasst der Nietzwischenspeicher zumindest ein relativ zum Nietadapter bewegbares Speicherelement. Dies hat insbesondere den Vorteil, dass auch bei großvolumigen Zwischenspeicher stets kurze Transportwege realisierbar sind, da das bewegbare Speicherelement innerhalb des Nietzwischenspeichers in eine optimale Übergabeposition bewegbar ist.

Indem eine Vielzahl von Speicherelementen scheibenförmig zueinander benachbart angeordnet sind und um eine beliebig im Raum liegende Rotationsachse umlaufen, ergibt sich eine besonders kompakte Bauform des Nietzwischenspeichers mit kurzen Förderwegen.

Dadurch, dass das Speicherelement von einem öffen- und schließbaren zumindest zwei Fixierfinger umfassenden Greifer gebildet wird die einenends zwischen sich eine öffen- und schließbare Nietfixiersenke ausbilden, wird ein sicheres Fixieren und Transportieren der Nietelemente in dem jeweiligen Speicherelement erreicht.

Eine störungsarme und sichere Arbeitsweise des Öffen- und Schließvorganges der Speicherelemente wird dann vorzugsweise gewährleistet, wenn das Öffnen und Schließen des Speicherelementes durch einen zwangsgeführten Ausschieber in der Weise bewirkt wird, dass dem Ausschieber ein Mitnehmer angeformt ist der beim Verfahren des Ausschiebers die Fixierfinger des Greifers auseinander oder aufeinander zu bewegt.
In vorteilhafter Weiterbildung wird der Antrieb des Ausschiebers pneumatisch gesteuert.

Eine konstruktiv einfache und stets zuverlässig das Nietelement fixierende und freigebende Ausführung wird dann erreicht, wenn dem Speicherelement eine mit einer Tragstruktur gekoppelte Zunge zugeordnet ist und der Mitnehmer die Zunge linear so verschieben kann, dass die Zunge die Fixierfinger des jeweiligen Greifers formschlüssig öffnet und schließt.

Direkte und damit kurze Zuführwege für das Nietelement zum Nietwerkzeug ergeben sich auch dadurch, dass der an sich bekannte und in Nietadaptem vorhandene Nietfinger das in der Nietfixiersenke positionierte Nietelement aufnimmt und an das Nietwerkzeug übergibt.

Eine große Speicherkapazität des Nietzwischenspeichers und zugleich kurze Transportwege werden in einer weiteren vorteilhaften Ausgestaltung der Erfindung dadurch erreicht, dass der Nietzwischenspeicher eine Vielzahl von ringförmig um die. Rotationsachse verschwenkbar angeordnete Speicherelemente umfasst, die zwischen Beschickungspositionen und Entnahmeposition bewegbar sind und wobei die Beschickungspositionen im Nietzuführbereich des zumindest einen Nietfördersystems und die Entnahmepositionen im Nietübergabebereich des wenigstens einen Nietfingers liegen.

Damit die erfindungsgemäße Nietauswahl- und -fixiervorrichtung hochflexibel für verschiedenste Nietelementtypen, Nietdurchmesser und Nietlängen und deren präzise Förderung einsetzbar ist umfasst das Nietfördersystem in einer vorteilhaften Ausgestaltung ein oder mehrere Schlauchleitungen zur Förderung verschiedenster Nietelemente von wenigstens einem Nietspeicher zu dem Nietzwischenspeicher und wobei der oder die Schlauchleitungen im Nietzuführbereich über Nietelementeinleger verfügen.

Indem eine Vielzahl von Nietelementeinlegern dem Zwischenspeicher ringförmig zugeordnet sind, die ebenfalls um eine Rotationsachse und relativ zu den Speicherelementen umlaufen können, wird eine weitere Verkürzung des Förderweges und der dafür erforderlichen Förderzeit erreicht.

Damit die Nietelemente präzise von den Nietelementeinlegern an die Speicherelemente übergeben werden können sind in einer vorteilhaften Ausgestaltung der Erfindung den Nietelementeinlegern Nietstopper zugeordnet, die in einer vorteilhaften Ausgestaltung mittels Stellzylindern zum Freigeben oder Abbremsen der Nietelemente geöffnet oder geschlossen werden können.

Eine funktionssichere Führung der Speicherelemente ergibt sich dann, wenn die Speicherelemente in dem Nietzwischenspeicher während ihrer Rotationsbewegung in einer Kulissenführung geführt werden.

Eine besonders vorteilhafte Ausgestaltung der Kulissenführung ergibt sich dann, wenn der Kulissenführung Durchtrittsöffnungen angeformt sind, durch die die Speicherelemente und der oder die Ausschieber entnommen werden können. Dies hat insbesondere den Vorteil, dass die Speicherelemente und die Ausschieber bei Beschädigung oder bei Umrüstung auf andere Nietelementtypen auf einfache Weise ausgetauscht werden können. In diesem Zusammenhang ist es von besonderem Vorteil, wenn die Speicherelemente mittels Schnellwechselspanneinrichtung in den Zwischenspeicher integriert sind, sodass sich auch der Montage- und Demontageaufwand erheblich reduziert.

Indem jeder Zuführschlauch eine Vielzahl von Nietspeicherplätzen bedienen kann, wird zudem sichergestellt, dass jeder spezielle Nietelementtyp in einer ausreichenden Anzahl in dem Nietzwischenspeicher bevorratete ist. Eine besonders vorteilhafte Anordnung der Nietspeicherplätze ergibt sich dann, wenn die häufig benötigten Nietelemente unmittelbar zueinander benachbarten Speicherelementen zugeordnet sind, was schließlich eine weitere Reduzierung der Zustellbewegungen nach sich zieht.

Die Speicherkapazität des erfindungsgemäßen Nietzwischenspeichers lässt sich auch dadurch noch erhöhen, wenn die Nietelementeinleger auf unterschiedlichen Ringflächen angeordnete Nietspeicherplätze beschicken und wobei jede Ringfläche jeweils Nietelemente eine Niettyps und unterschiedlicher Länge umfasst.

Ein besonders vorteilhaftes, erfindungsgemäßes Verfahren zum Betreiben einer Nietauswahl- und -fixiervorrichtung ergibt sich dann, wenn zunächst die Dicke der zu verbindenden Bauteile im Verbindungsbereich ermittelt wird, nach der ermittelten Dicke ein Nietelement geeigneter Länge aus dem Nietzwischenspeicher ausgewählt und durch Drehung des das gewählte Nietelement speichernden Speicherelementes in einen Nietübergabebereich an einen Nietfinger übergeben wird und wobei der Nietfinger das Nietelement dem Nietwerkzeug zuführt während das entleerte Speicherelement in einen Nietzuführbereich bewegt und in diesem über ein Nietfördersystems mit einem neuen Nietelement beschickt wird. Auf diese Weise wird bereits während des ablaufenden Nietvorganges der Nietzwischenspeicher mit einem neuen Nietelement bestückt, sodass nahezu keine auffüllbedingten Stillstandszeiten auftreten.

Die Speicherkapazität des Nietzwischenspeicher lässt sich in vorteilhafter Weiterbildung der Erfindung auch dadurch noch erhöhen, wenn in dem Nietzwischenspeicher mehrere Ebenen mit zueinander ringförmig angeordneten Speicherelementen vorgesehen werden.

Eine Verringerung der Transportwege innerhalb des Nietadapters lässt sich in vorteilhafter Ausgestaltung der Erfindung auch dadurch erreichen, dass der Nietübergabebereich, in dem das Nietelement von dem Speicherelement an den Nietfinger übergeben wird im Bereich des Nietwerkzeugs liegt.

Weitere vorteilhafte Ausgestaltungen sind Gegenstand weiterer Unteransprüche und werden nachfolgend an Hand eines in mehreren Figuren dargestellten Ausführungsbeispiels beschrieben. Es zeigen:
- Figur 1: eine schematische Gesamtansicht der erfindungsgemäßen Nietauswahl- und -fixiereinrichtung
- Figur 2: eine Detailansicht eines Nietadapters mit erfindungsgemäßen Nietzwischenspeicher
- Figur 3: eine Detailansicht des erfindungsgemäßen Nietzwischenspeichers
- Figur 4: eine Detailansicht der Greifer des Nietzwischenspeichers
- Figur 5: eine weitere Ausführungsform des erfindungsgemäßen Nietzwischenspeichers

Figur 1 zeigt schematisch eine Nietauswahl- und -fixiervorrichtung 1 die in einem nicht näher dargestellten Tragrahmen 2 um Drehachsen 3 und/oder Translationsachsen 4 bewegbar den erfindungsgemäßen Nietadapter 5 aufnimmt. Der Nietadapter 5 umfasst in noch näher zu beschreibender Weise zumindest ein Nietwerkzeug 6 zum Einbringen von Nietelementen 7 in die miteinander zu verbindenden Bauteile 8, wenigstens einen das Nietelement 7 zum Nietwerkzeug 6 fördernden Nietfinger 9 und wenigstens einen erfindungsgemäßen Nietzwischenspeicher 10, der das Nietelement 7 an den Nietfinger 9 übergibt. Der Nietzwischenspeicher 10 steht einenends mit einem Nietfördersystem 11 in Wirkverbindung. In an sich bekannter Weise umfasst das Nietfördersystem 11 zunächst einen Nietspeicher 12, der im dargestellten Ausführungsbeispiel als sogenannter Kassettenschrank 13 ausgeführt ist Der Nietspeicher 12 nimmt eine Vielzahl an sich bekannter und deshalb nicht näher beschriebener Nietkassetten 14 auf. Jede der Nietkassetten 14 ist im Regelfall mit Nietelemente 7 eines bestimmten Niettyps, einer bestimmten Nietlänge und/oder eines bestimmten Nietdurchmessers bestückt. Im einfachsten Fall kann der Nietspeicher 12 auch gemäß dem in der Beschreibungseinleitung zitierten Stand der Technik als eine Zusammenschaltung von Vorratsbehältem mit Vereinzelungssystemen ausgeführt sein. Im dargestellten Ausführungsbeispiel erfolgt die Vereinzelung der in den Nietkassetten 14 bevorrateten Nietelemente 7 in an sich bekannter Weise durch ein druckluftbeaufschlagtes Leitungssystem 15, welches die Nietelemente 7 aus den Nietkassetten 14 entnimmt. Im einfachsten Fall ist das Leitungssystem 15 so ausgeführt, dass jeweils für die Nietelemente 7 eines Durchmessers eine Schlauchleitung 16 vorgesehen ist. Schließlich führen die Schlauchleitungen 16 in den erfindungsgemäß in den Nietadapter 5 integrierten Zwischenspeicher 10, sodass die in den Schlauchleitungen 16 geförderten Nietelemente schließlich in den in unmittelbarer Nähe zu den Nietwerkzeugen 6 angeordneten Nietzwischenspeicher 10 gelangen. Damit die Nietauswahl- und -fixiervorrichtung 1 ein speziell an die jeweilige Schichtdicke 17 der zu verbindenden Bauteile 8 angepasstes Nietelement 7 durch das Nietfördersystem 11 und den mit diesem verbundenen Nietzwischenspeicher 10 bereitstellt, ist dem Nietadapter zudem eine an sich bekannte Schichtdickenmesseinrichtung 18, beispielsweise eine Kamera 19 zugeordnet, welche die Schichtdicke 17 der zu verbindenden Bauteile 8 aufnimmt. Aus diesem Schichtdickensignal X wird in einer Auswert- und Steuereinheit 20 ein sogenanntes Nietauswahlsignal Y generiert, welches in noch näher zu beschreibender Weise zur Bereitstellung des erforderlichen Nietelementes 7 in dem Nietzwischenspeicher 10 führt. Zugleich wird dieses Nietauswahlsignal Y auch an die Nietspeichereinheit 12 des Nietfördersystems 11 übermittelt, damit das von dem Zwischenspeicher 10 bereitgestellte Nietelement 7 in dem Nietzwischenspeicher 10 wieder aufgefüllt werden kann.

Figur 2 zeigt eine Detaildarstellung eines an sich bekannten Nietadapters 5 der über eine obenseitige Flanschfläche 21 an einem nicht dargestellten Tragrahmen 2 fixiert ist. Da derartige Nietadapter 5 hinlänglich bekannt sind, werden nur diejenigen Details des Nietadapters 5 näher beschrieben, die zum Verständnis der Erfindung erforderlich sind. An dem Tragrahmen 22 des Nietadapters 5 ist in dessen frontseitigem Bereich der Nietwerkzeughalter 23 mit integriertem Nietwerkzeug 24 angeordnet. Zur Erreichung einer hohen Flexibilität bei der Herstellung von Nietverbindungen kann der Werkzeughalter 23 mit dem Nietwerkzeug 24 in nicht dargestellter Weise horizontal und vertikal verschiebbar sowie um Rotationsachsen verdrehbar angeordnet sein. Dem Nietwerkzeug 24 ist zudem an beliebiger Stelle eine Nietelementaufnahme 25 zugeordnet, die von dem bereits erwähnten Nietfinger 9 mit Nietelementen 7 bestückt wird. Der Nietfinger 9 selbst bezieht die Nietelemente 7 aus einem Nietzwischenspeicher 10 der erfindungsgemäß in den Nietadapter 5 integriert ist und im dargestellten Ausführungsbeispiel in unmittelbarer Nähe zu der Nietelementauf nahme 25 des Werkzeughalters 23 angeordnet ist, sodass der Niethnger 9 zur Bestückung des Nietwerkzeugs 24 mit Nietelementen 7 nur sehr kurze Wege zurücklegen muss. Im dargestellten Ausführungsbeispiel wird der Nietfinger über nicht dargestellte pneumatische Antriebe ausschließlich translatorisch in horizontaler und vertikaler Richtung bewegt. Es liegt jedoch im Rahmen der Erfindung, dass der Nietfinger 9 zur Förderung des Nietelementes 7 von dem Nietzwischenspeicher 10 zu dem Nietwerkzeug 24 beliebige translatorische und rotatorische Bewegungen im Raum ausführen kann.

Dem noch näher zu beschreibenden erfindungsgemäßen Nietzwischenspeicher 10 ist obenseitig ein sich entlang einer vertikalen Rotationsachse 26 erstreckender Rotationsantrieb 27, der beispielsweise pneumatisch in Drehbewegung versetzt werden kann zugeordnet. Der Rotationsantrieb 27 ist antriebsmäßig zumindest mit den ringförmig angeordneten Speicherelementen 28 des Nietzwischenspeichers 10 verbunden, sodass diese um die vertikale Rotationsachse 26 gemäß der eingezeichneten Pfeilrichtung 29 in und entgegen dem Uhrzeigersinn relativ zum Nietadapter 5 verdreht und in verschiedenen Position angeordnet werden können. Zur Bestückung der Speicherelemente 28 mit Nietelementen 7 sind den ringförmig angeordneten Speicherelementen 28 über einem Teil des von ihnen gebildeten Umfangskreises als Nietstopper 30 ausgeführte Nietelementeinleger 31 zugeordnet. Obenseitig verfügen die Nietelementeinleger 31 über Adaptierstutzen 32, die jeweils die bereits beschriebenen Schlauchleitungen 16 des Nietfördersystems 11 aufnehmen, sodass die aus dem Nietspeicher 12 entnommenen Nietelemente 7 über das Leitungssystem 15 des Nietfördersystems 11 und die besagten Schlauchleitungen 16 unmittelbar dem Nietzwischenspeicher 10 zugeführt und in noch näher zu beschreibender Weise in ein bestimmtes Speicherelement 28 eingesetzt werden.

Fig. 3 zeigt eine Detaildarstellung des erfindungsgemäßen Nietzwischenspeichers 10. Der Nietzwischenspeicher 10 ist über eine Tragrahmenkonstruktion 32 am Tragrahmen 22 des Nietadapters 5 befestigt. Auf einer oberen Sockelplatte 33 stützt sich der die Rotationsachse 26 des Nietzwischenspeichers 10 bildende Rotationsantrieb 27 ab. Es liegt im Rahmen der Erfindung, dass der Rotationsantrieb 27 auch außerhalb der Rotationsachse 26 des Nietzwischenspeichers 10 angeordneten sein kann und die Antriebsenergie über eine nicht dargestellte Getriebestufe auf eine, die Rotationsachse 26 bildende Zentralwelle des Nietzwischenspeichers 10 übertragen wird.

Die untenseitig aus dem Rotationsantrieb 27 austretende Antriebswelle 34 ist im Bereich eines ihr angeformten flanschförmigen Absatzes 35 mit einem Führungsring 36 verschraubt, der in seinem radial außen liegenden Bereich eine Führungsnut 37 aufweist. In diese Führungsnut 37 sind die erfindungsgemäßen Speicherelemente 28 ringförmig und zueinander benachbart mit ihrem radial innen liegenden Endbereich über eine sogenannte Tragstruktur 58 eingesetzt. In dem radial innen liegenden Endbereich sind den Tragstrukturen 58 Ausnehmungen 38 angeformt, die in die Führungsnut 37 des Führungsrings 36 eingreifen, sodass die Führungsnut 36 zugleich eine formschlüssige Kulissenführung 39 für die Tragstrukturen 58 und die sie aufnehmenden Speicherelemente 28 bildet. Jedes der Speicherelemente 28 ist als sogenannter Greifer 40 ausgebildet, dessen Greif- und Fixierfunktion dadurch erreicht wird, dass er von jeweils zwei aufeinanderzu und voneinander weg bewegbaren Fixierfingern 41, wie in Figur 4 dargestellt, gebildet wird. Diese Schwenkbewegung der Fixierfinger 41 kann beispielsweise dadurch realisiert werden, dass die Fixierfinger 41 in ihrem rückwärtigen Bereich mittels Schraubverbindungen 42 drehbar an einem Sockel 43 des jeweiligen Greifers 40 angelenkt sind, wobei die Schwenkbewegung gegen die Wirkung einer nicht dargestellten Feder erfolgen kann, sodass die Fixierfinger 41 stets in die Schließposition, in der die Fixierfinger 41 aneinander stoßen, gezwungen werden. Frontseitig bilden die aneinander liegenden Fixierfinger 41 zwischen sich eine Nietfixiersenke 44 aus, in die ein Nietelement 7 in noch näher zu beschreibenden Weise eingesetzt werden kann. In einem sogenannten Nietübergabebereich 45, in dem sich der Greifer 40 im Wirkbereich des Nietfingers 9 befindet, ist dem Greifer untenseitig ein Ausschieber 46 zugeordnet. Der Ausschieber 46 ist mittels eines Ausschiebeschlittens 48 auf der unteren Sockelplatte 47 der Tragrahmenkonstruktion 32 des Zwischenspeichers 10 befestigt. Der Ausschiebeschlitten 48 nimmt obenseitig in linearen Führungsbahnen 49 einen bewegbaren Mitnehmer 50 auf, dessen Linearbewegung steuerbar ist. Der Mitnehmer 50 greift während seiner Linearbewegung in eine dem jeweiligen Greifer 40 untenseitig angeformte Führungsnut 51 ein und zwingt bei radial nach außen gerichteter Bewegung die FiXierFnger 4.1 des Greifers 40 über eine formschlüssig in die Fixierfinger 41 eingreifende Zunge 59 auseinander, während bei entgegengesetzter Bewegung des Mitnehmers 50 und der Zunge 59 die Fixierfinger 41 zwangsweise wieder in ihre Schließposition zurückschwenken.

Die Bewegung des Mitnehmers 50 und der Zunge 59 wird in dem dargestellten Ausführungsbeispiel über die bereits beschriebene Steuer- und Auswerteinheit 20 so gesteuert, dass der Greifer 40 immer dann ein von ihm gehaltenes Nietelement 7 in der Entnahmeposition 52 freigibt, wenn der Nietfinger 9 in dem Nietübergabebereich 45 zur Aufnahme eines Nietelementes 7 verharrt. Der Nietfinger 9 übemimmt das von dem Greifer 40 freigegebene Nietelement 7 und übergibt es in der bereits beschriebenen Weise an das Nietwerkzeug 24.

Zur Befüllung der mittels des Nietfingers 9 entleerten Greifer 40 werden diese in eine in einem Nietzuführbereich 53 liegende Beschickungsposition 54 um die Rotationsachse 26 verschwenkt. In dem Nietzuführbereich 53 sind die an die verschiedenen Nietelementtypen angepassten, als Nietstopper 30 ausgeführten Nietelementeinleger 31 angeordnet. Über die Auswert- und Steuereinheit 20 wird der jeweilige Greifer 40 in der Beschickungsposition 54 in eine Lage unterhalb desjenigen Nietelementeinlegers 31 verschwenkt, der das nach Länge, Durchmesser und Niettyp richtige Nietelement 7 beinhaltet. Bei Öffnung des jeweiligen Nietelementeinlegers 31 wird jeweils ein Nietelement 7 von dem Nietelementeinleger 31 freigegeben und in die jeweilige Nietfixiersenke 44 des Greifers 40 druckluftunterstützt eingesetzt. Ist dieser Auffüllvorgang abgeschlossen verschwenken die drehbar gelagerten Speicherelemente 28 in eine solche Position, dass nunmehr wieder das nächste nach Länge, Durchmesser und Niettyp von dem Nietfinger 9 zu übernehmende Nietelement 7 in die Beschickungsposition 54 gelangt. Die Steuerung, dass das jeweils benötigte Nietelement 7 in die Beschickungsposition 54 verschwenkt wird, kann beispielsweise so erfolgen, dass zunächst, wie beschrieben, eine Schichtdickenmesseinrichtung 18 die Schichtdicke 17 im Verbindungsbereich der miteinander zu verbindenden Bauteile 8 ermittelt und sodann nach dieser Schichtdicke ein Nietelement 7 geeigneter Länge bestimmt und in die Beschickungsposition 54 verschwenkt wird.

Eine weitere Optimierung der Beschickungszeiten lässt sich vor allem durch eine effiziente Anordnung der Nietelementeinleger 31 und der Art der Zwischenspeicherung der Nietelemente 7 in den Greifern 40 erreichen. Indem zunächst eine Vielzahl von Nietelementeinlegern 31 in dem Nietzuführbereich 55 angeordnet sind können gleichzeitig Nietelemente 7 unterschiedlichen Typs, unterschiedlichen Durchmessers und unterschiedlicher Länge bereitgestellt werden. Die Flexibilität wird dabei um so größer sein, je mehr Nietelementeinleger 31 vorhanden sind. Zudem können die Nietelemente 7 in den Speicherelementen 28 so angeordnet sein, dass häufig benötigte, jedoch unterschiedlich dimensionierte Nietelemente 7 zueinander benachbart von den Greifern 40 aufgenommen werden. Dies hat den Vorteil, dass zur Entnahme und Befüllung stets nur kurze, zeitsparende Schwenkbewegungen ausgeführt werden müssen. Eine weitere erhebliche Erhöhung der Speicherkapazität würde sich auch dadurch ergeben, dass mehrere ringförmige Speicherebenen und zugehörige Nietelementeinleger 31 übereinander angeordnet sind, sodass sich die Anzahl der verfügbaren Speicherplätze 57 in dem Nietzwischenspeicher erheblich erhöhen würde. In nicht dargestellter Weise müsste dann die Bewegung des Nietfingers 9 und die Struktur des Nietfördersystems 11 an diese mehretagige Anordnung der Speicherelemente 28 angepasst werden. Zudem liegt es im Rahmen der Erfindung, dass auch die Nietelementeinleger 31 um die vertikale Rotationsachse 26 verschwenkt werden könnten, sodass der zu befüllende Greifer 40 und der das benötigte Nietelement 7 beinhaltende Nietelementeinleger 31 zeitgleich aufeinander zu bewegt werden könnten, sodass sich die Befüilzeiten weiter verringern ließen. Es liegt zudem im Rahmen der Erfindung, dass die Speicherelemente 28 des erfindungsgemäßen Nietzwischenspeichers 10 in nicht dargestellter Weise unmittelbar translatorisch bewegt werden oder ortsfest angeordnet sind, wobei dann der Nietfinger 9 eine entsprechend angepasste Bewegung ausführen muss. Dies hätte unter anderem den Vorteil, dass der Rotationsantrieb 27 entfallen könnte.

Um einen flexiblen Einsatz des erfindungsgemäßen Nietzwischenspeichers 10 sicherzustellen, können in einer vorteilhaften Ausgestaltung der Erfindung die Speicherelemente 28 austauschbar in den Nietzwischenspeicher 10 integriert sein. Dies kann beispielsweise dadurch erreicht werden, dass die Führungsnut 37 des Führungsrings 36 Durchtrittsöffnungen in Form von Ausfräsungen 56 aufweist, über die die Speicherelemente 28 und der Ausschieber 46 entnommen und wieder eingesetzt werden können. Auf diese Weise wird es möglich, dass der Nietzwischenspeicher 10 einerseits für unterschiedlichste Nietelementtypen einsetzbar ist und andererseits defekte Speicherelemente 28 und defekte Ausschieber 46 unkompliziert ausgetauscht werden können. Eine besonders vorteilhafte Ausgestaltung ergibt sich in diesem Zusammenhang, wenn die Speicherelemente 28 beispielsweise mittels nicht dargestellter Schnellwechselspanneinrichtungen in den Nietzwischenspeicher 10 integriert sind.

Gemäß Fig. 5 können die Nietelementeinleger 31 auch so ausgeführt sein, dass die Nietstopper 30 einen topfförmigen Abschluss der jeweiligen Schlauchleitung 16 bilden und wobei den Nietstoppern 30 Pneumatikzylinder 55 zugeordnet sind, die den jeweiligen Nietelementeinleger 31 in Richtung der Nietfixiersenke 44 des Greifers 40 öffnen oder schließen können. Jeder Schlauchleitung 16 ist dabei ein separater Nietstopper 30 mit Pneumatikzylinder 55 zugeordnet. Der erfindungsgemäße Nietzwischenspeicher 10 ist in dieser Ausführungsform so gestaltet, dass die Nietstopper 30 die von ihnen aufgenommenen Nietelemente 7 jeweils an die ringförmig angeordneten Speicherelemente 28 übergeben. In diesem Zusammenhang wird eine besonders hohe Speicherkapazität erreicht, wenn die für unterschiedliche Nietformen vorgesehenen Nietstopper 30 jeweils auf verschiedenen Umfangskreisen angeordnet sind, sodass in dem erfindungsgemäßen Zwischenspeicher 10 jeweils für einen Niettyp und unterschiedliche Längen dieses Niettyps eine komplette Ringfläche zur Speicherung von Nietelemente 7 zur Verfügung steht. Dies erhöht die Speicherkapazität des Nietzwischenspeichers 10 nochmals erheblich.

Weiter liegt es im Rahmen des Könnens eines Fachmannes das beschriebene Ausführungsbeispiel in nicht dargestellter Weise abzuwandeln oder in anderen Maschinensystemen einzusetzen, um die beschriebenen Effekte zu erzielen, ohne dabei den Rahmen der in den Ansprüchen definierten Erfindung zu verlassen.

### Bezugszeichenliste:

- 1: Nietauswahl- und -fixiervorrichtung
- 2: Tragrahmen
- 3: Drehachse
- 4: Translationsachse
- 5: Nietadapter
- 6: Nietwerkzeug
- 7: Nietelement
- 8: Bauteil
- 9: Niettinger
- 10: Nietzwischenspeicher
- 11: Nietfördersystem
- 12: Nietspeicher
- 13: Kassettenschrank
- 14: Nietkassette
- 15: Leitungssystem
- 16: Schlauchleitung
- 17: Schichtdicke
- 18: Schichtdickenmesseinrichtung
- 19: Kamera
- 20: Auswert- und Steuereinheit
- 21: Flanschfläche
- 22: Tragrahmen
- 23: Werkzeughalter
- 24: Nietwerkzeug
- 25: Nietelementaufnahme
- 26: Rotationsachse 58
- 27: Rotationsantrieb
- 28: Speicherelement
- 29: Drehrichtung
- 30: Nietstopper
- 31: Nietelementeinleger
- 32: Tragrahmenkonstruktion
- 33: Sockelplatte
- 34: Antriebswelle
- 35: Absatz
- 36: Führungsring
- 37: Führungsnut
- 38: Ausnehmung
- 39: Kulissenführung
- 40: Greifer
- 41: Fixierfinger
- 42: Schraubverbindung
- 43: Sockel
- 44: Nietfixiersenke
- 45: Nietübergabebereich
- 46: Ausschieber
- 47: Sockelplatte
- 48: Ausschiebeschlitten
- 49: Führungsbahn
- 50: Mitnehmer
- 51: Führungsnut
- 52: Entnahmeposition
- 53: Nietzuführbereich
- 54: Beschickungsposition
- 55: Stellzylinder
- 56: Ausfräsung
- 57: Speicherplatz
- 58: Tragstruktur
- 59: Zunge
- X: Schichtdickensignal
- Y: Nietauswahlsignal

## Patentansprüche

1. Nietauswahl- und fixiervorrichtung (1) umfassend ein Nietwerkzeug (6), einen zumindest das Nietwerkzeug (6) aufnehmenden Nietadepter (5) zur Einbringung eines Nietelementes (7) in zu verbindende Bauteile (8) und ein einen Nietzwiechenspelcher (10) umfassendes Nietfördersystem (11), wobei der Nietadapter (5) über wenigstens das den Nietzwischenspelcher (10) umfassendes Nietfördersystem (11) mit einem Nietspeicher (12) in Wirkverbindung steht, wobei eine Vielzahl von Speicherelementen (28) ringförmig und zueinander benachbart in dem Nietzwischenspeicher (10) angeordnet sind und um eine beliebig im Raum liegende Rotationsachse (26) umlaufen können
**dadurch gekennzeichnet,**
**dass** der Nietzwischenspeicher (10) in den Nietadapter (5) integriert ist und
**dass** jedes Speicherelement (28) von einem öffen- und schileßbaren zumindest zwei Fixierfinger (41) umfassenden Greifer (40) gebildet wird die einenends zwischen sich eine öffen- und schleßbare Nietfixiersenke (44) ausbilden.

2. Nietauswahl- und -fixiervorrichtung nach Anspruch 1,
**dadurch gekennzeichnet,**
**dass** das Öffnen und Schließen des Speicherelementes (28) durch einen Ausschieber (46) in der Weise bewirkt wird, dass dem Ausschieber (46) zumindest ein Mitnehmer (50) zugeordnet ist der beim Verfahren innerhalb eines Ausschiebeschlittens (48) die Fixierfinger (41) des Greifers (40) auseinander oder aufeinander zu bewegt.

3. Nietauswahl- und -fixiervorrichtung nach Anspruch 2,
**dadurch gekennzeichnet,**
**dass** dem Speicherelement (28) eine mit einer Tragstruktur (58) gekoppelte Zunge (59) zugeordnet ist und der Mitnehmer (50) die Zunge linear so verschieben kann, dass die Zunge (59) die Fixierfinger (41) des jeweiligen Greifers (40) formschlüssig öffnet und schließt.

4. Nietauswahl- und -fixiervorrichtung nach einem der vorhergehenden Ansprüche 2 oder 3,
**dadurch gekennzeichnet,**
**dass** die Ansteuerung des Mitnehmers (50) pneumatisch erfolgt.

5. Nietauswahl- und -fixiervorrichtung nach einem der vorhergehenden Ansprüche, **dadurch gekennzeichnet,**
**dass** das in der Nietfxiersenke (44) positionierte Nietelement (7) von wenigstens einem Nietfinger (9) aufgenommen und an das wenigstens eine Nietwerkzeug (23-25) übergeben wird.

6. Nietauswahl- und -fixiervorrichtung nach einem der vorhergehenden Ansprüche, **dadurch gekennzeichnet,**
**dass** der Nietzwischenspeicher (10) eine Vielzahl von ringförmig um die Rotationsachse (26) verschwenkbar angeordneten Speicherelementen (28) umfasst, die zwischen Beschickungspositionen (54) und Entnahmeposition (52) bewegbar sind und wobei die Beschickungspositionen (54) im Nietzuführbereich (53) des zumindest einen Nietfördersystems (11) und die Entnahmepositionen (52) im Nietübergabebereich (45) des wenigstens einen Nietfingers (9) liegen.

7. Nietauswahl- und -fixiervorrichtung nach einem der vorhergehenden Ansprüche, **dadurch gekennzeichnet,**
**dass** das Nietfördersystem (11) ein oder mehrere Schlauchleitungen (16) zur Förderung der Nietelemente (7) von wenigstens einem Nietspeicher (12) zu dem Nietzwischenspeicher (10) umfasst und wobei die Schlauchleitungen (16) im Nietzuführbereich (53) über Nietelementeinleger (31) verfügen.

8. Nietauswahl- und -fixiervorrichtung nach Anspruch 7,
**dadurch gekennzeichnet,**
**dass** die Nietelementeinleger (31) ringförmig angeordnet und um die Rotationsachse (26) des Nietzwischenspeichers (10) relativ zu den Speicherelementen (28) verdrehbar sind.

9. Nietauswahl- und -fixiervorrichtung nach einem der vorhergehenden Ansprüche, **dadurch gekennzeichnet,**
**dass** das Nietfördersystem (11) eine Vielzahl von Schlauchleitungen (16) und diesen zugeordnete Nietelementeinleger (31) für verschiedene Nietelementformen umfasst.

10. Nietauswahl- und -fixiervorrichtung nach Anspruch 9,
**dadurch gekennzeichnet,**
**dass** die verschiedenen Nietelementformen von der Nietlänge, dem Nietdurchmesser und/oder dem Niettyp bestimmt werden.

11. Nietauswahl- und -fixiervorrichtung nach einem der Ansprüche 7-10, **dadurch gekennzeichnet,**
**dass** den Nietelementeinlegem (31) Nietstopper (30) zugeordnet sind.

12. Nietauswahl- und -fixiervorrichtung nach Anspruch 11,
**dadurch gekennzeichnet,**
**dass** das Öffnen und Schließen der Nietstopper (30) mittels Stellzylindem (55) erfolgt.

13. Nietauswahl- und -fixiervorrichtung nach einem der vorhergehenden Ansprüche, **dadurch gekennzeichnet,**
**dass** die Speicherelemente (28) des Nietzwischenspeichers (10) in einer Kulissenführung (39) geführt werden.

14. Nietauswahl- und -fixiervorrichtung nach Anspruch 13
**dadurch gekennzeichnet,**
**dass** die Kulissenführung (39) Durchtrittsöffnungen (38) zur Montage- und Demontage der Speicherelemente (28) und der Ausschieber (46) aufweist.

15. Nietauswahl- und -fixiervorrichtung nach einem der vorhergehenden Ansprüche, **dadurch gekennzeichnet,**
**dass** die Speicherelemente (28) austauschbar in den Nietzwischenspeicher (10) integriert sind.

16. Nietauswahl- und -fixiervorrichtung nach einem der vorhergehenden Ansprüche, **dadurch gekennzeichnet,**
**dass** die als Greifer (40) ausgeführten Speicherelemente (28) des Nietzwischenspeichers (10) mittels Schnellwechselspanneinrichtung in den Nietzwischenspeicher (10) integriert sind.

17. Nietauswahl- und -fixiervorrichtung nach einem der vorhergehenden Ansprüche, **dadurch gekennzeichnet,**
**dass** jeder Schlauchleitung (16) des Nietfördersystems (11) eine Vielzahl von Nietspeicherplatze (57) bildenden Speicherelementen (28) zugeordnet sind.

18. Nietauswahl- und -fixiervorrichtung nach Anspruch 17,
**dadurch gekennzeichnet,**
**dass** die Nietspeicherplätze (57) einer Schlauchleitung (16) Nietelemente (7) gleichen Typs und/oder Durchmessers aber unterschiedlicher Nietlänge umfassen.

19. Nietauswahl- und -fixiervorrichtung nach einem der Ansprüche 17-18, **dadurch gekennzeichnet,**
**dass** die Nietelemente (7) derart den Nietspeicherplätzen (57) zugeordnet sind, dass häufig benötigte Nietelemente (7) auf einander benachbarten Nietspeicherplätzen (57) bevorratet werden.

20. Nietauswahl- und -fixiervorrichtung nach einem der vorhergehenden Ansprüche, **dadurch gekennzeichnet,**
**dass** die Nietelementeinleger (31) auf unterschiedlichen Ringflächen angeordnete Nietspeicherplätze (57) beschicken und wobei jede Ringfläche jeweils Nietelemente (7) eine Niettyps und unterschiedlicher Länge umfasst.

21. Nietauswahl- und -fixiervorrichtung nach einem der vorhergehenden Ansprüche, **dadurch gekennzeichnet,**
**dass** der Nietzwischenspeicher (10) eine Vielzahl von Speicherelemente (28) umfassende Speicherebenen aufweist.

22. Nietauswahl- und -fixiervorrichtung nach einem der vorhergehenden Ansprüche, dadurch gekennzeichet,
dass das der Nietübergabebereich (45) im Bereich des wenigstens einen Nietwerkzeugs (23-25) angeordnet ist.

23. Verfahren zum Betreiben einer Nietauswahl- und fixiervorrichtung (1) umfassend ein Nietwerkzeug (6), einen zumindest das Nietwerkzeug (6) aufnehmenden Nietadapter (5) zur Erbringung
eines Nietelementes (7) in zu verbindende Bautelle (8) und ein einen Nietzwischenspeicher (10) umfassendes Nietfördersystem (11) wobei der Nietadapter (15) über wenigstens das den
Nietzwischenspeicher (10) umfassendes Nietfördersystem (11) mit einem Nietspeicher (12), in Wirkverbindung steht,
**dadurch gekennzeichnet,**
**dass** zunächst die Schichtdicke (17) der zu verbindenden Bauteile (8) im Verbindungsbereich ermittelt wird, nach der ermittelten Schichtdicke (17) ein Nietelement (7) geeigneter Länge aus dem Nietzwischenspeicher (10) ausgewählt und durch Drehung des das gewählte Nietelement (7) speichernden Speicherelements (28) des Nietzwischenpeichers (10) in einen Nietübergabebereich (45) an einen Nietfinger (9) übergeben wird und wobei der Nietfinger (9) das Nietelement (7) dem Nietwerkzeug (23-25) zuführt während das entleerte Speicherelement (28) in einen Nietzuführbereich (53) bewegt und in diesem über ein Nietförderungssystem (11) mit einem neuen Nietelement (7) beschickt wird.

## Claims

1. Rivet-selecting and -fixing apparatus (1) comprising a riveting tool (6), a rivet adapter (5), which accommodates at least the riveting tool (6) and is intended for introducing a rivet element (7) into components (8) which are to be connected, and a rivet-conveying system (11) which comprises an interim rivet store (10), wherein the rivet adapter (5) is in operative connection with a rivet store (12) via at least the rivet-conveying system (11), which comprises the interim rivet store (10), and wherein a multiplicity of storage elements (28) are arranged in annular fashion, and adjacent to one another, in the interim rivet store (10) and can circulate about an axis of rotation (26) located in any desired direction in space,
**characterized**
**in that** the interim rivet store (10) is integrated in the rivet adapter (5), and in that each storage element (28) is formed by an openable and closable gripper (40) which comprises at least two fixing fingers (41) which, at one end, form an openable and closable rivet-fixing hollow (44) between them.

2. Rivet-selecting and -fixing apparatus according to Claim 1,
**characterized**
**in that** the storage element (28) is opened and closed by a push-out means (46) such that the push-out means (46) is assigned at least one driver (50) which, upon displacement within a push-out carriage (48), moves the fixing fingers (41) of the gripper (40) apart from one another or towards one another.

3. Rivet-selecting and -fixing apparatus according to Claim 2,
**characterized**
**in that** the storage element (28) is assigned a tongue (59) coupled to a carrying structure (58), and the driver (50) can displace the tongue in linear fashion such that the tongue (59) opens and closes the fixing fingers (41) of the respective gripper (40) in a form-fitting manner.

4. Rivet-selecting and -fixing apparatus according to either of preceding Claims 2 and 3,
**characterized**
**in that** the driver (50) is activated pneumatically.

5. Rivet-selecting and -fixing apparatus according to one of the preceding claims,
**characterized**
**in that** the rivet element (7) positioned in the rivet-fixing hollow (44) is accommodated by at least one rivet finger (9) and is transferred to the at least one riveting tool (23-25).

6. Rivet-selecting and -fixing apparatus according to one of the preceding claims,
**characterized**
**in that** the interim rivet store (10) comprises a multiplicity of storage elements (28) which are arranged in annular fashion such that they can be pivoted about the axis of rotation (26) and which can be moved between charging positions (54) and removal positions (52), and wherein the charging positions (54) are located in the rivet-supply region (53) of the at least one rivet-conveying system (11) and the removal positions (52) are located in the rivet-transfer region (45) of the at least one rivet finger (9).

7. Rivet-selecting and -fixing apparatus according to one of the preceding claims,
**characterized**
**in that** the rivet-conveying system (11) comprises one or more hose lines (16) for conveying the rivet elements (7) from at least one rivet store (12) to the interim rivet store (10), and wherein the hose lines (16) have rivet-element feeders (31) in the rivet-supply region (53).

8. Rivet-selecting and -fixing apparatus according to Claim 7,
**characterized**
**in that** the rivet-element feeder (31) are arranged in annular fashion and can be rotated about the axis of rotation (26) of the interim rivet store (10) relative to the storage elements (28).

9. Rivet-selecting and -fixing apparatus according to one of the preceding claims,
**characterized**
**in that** the rivet-conveying system (11) comprises a multiplicity of hose lines (16) and associated rivet-element feeders (31) for various rivet-element shapes.

10. Rivet-selecting and -fixing apparatus according to Claim 9,
**characterized**
**in that** the various rivet-element shapes are determined by the rivet length, the rivet diameter and/or the type of rivet.

11. Rivet-selecting and -fixing apparatus according to one of Claims 7-10,
**characterized**
**in that** the rivet element feeders (31) are assigned rivet stoppers (30).

12. Rivet-selecting and -fixing apparatus according to Claim 11,
**characterized**
**in that** the rivet stoppers (30) are opened and closed by means of actuating cylinder (55).

13. Rivet-selecting and -fixing apparatus according to one of the preceding claims,
**characterized**
**in that** the storage elements (28) of the interim rivet store (10) are guided in a guide track (39).

14. Rivet-selecting and -fixing apparatus according to Claim 13,
**characterized**
**in that** the guide track (39) has through-passage openings (38) for installing and removing the storage elements (28) and the push-out means (46).

15. Rivet-selecting and -fixing apparatus according to one of the preceding claims,
**characterized**
**in that** the storage elements (28) are integrated in an exchangeable manner in the interim rivet store (10).

16. Rivet-selecting and -fixing apparatus according to one of the preceding claims,
**characterized**
**in that** the storage elements (28) of the interim rivet store (10), these storage elements being configured as grippers (40), are integrated in the interim rivet store (10) by means of a quick-change clamping device.

17. Rivet-selecting and -fixing apparatus according to one of the preceding claims,
**characterized**
**in that** each hose line (16) of the rivet-conveying system (11) is assigned a multiplicity of storage elements (28), which form rivet-storage locations (57).

18. Rivet-selecting and -fixing apparatus according to Claim 17,
**characterized**
**in that** the rivet-storage locations (57) of a hose line (16) comprise rivet elements (7) of the same type and/or diameter but of different rivet lengths.

19. Rivet-selecting and -fixing apparatus according to either of Claims 17-18,
**characterized**
**in that** the rivet elements (7) are assigned to the rivet-storage locations (57) such that frequently required rivet elements (7) are stored in adjacent rivet-storage locations (57).

20. Rivet-selecting and -fixing apparatus according to one of the preceding claims,
**characterized**
**in that** the rivet-element feeders (31) charge rivet-storage locations (57) arranged on different annular surfaces, and wherein each annular surface comprises in each case rivet elements (7) of a single type and of different lengths.

21. Rivet-selecting and -fixing apparatus according to one of the preceding claims,
**characterized**
**in that** the interim rivet store (10) has a multiplicity of storage levels comprising storage elements (28).

22. Rivet-selecting and -fixing apparatus according to one of the preceding claims,
**characterized**
**in that** the rivet-transfer region (45) is arranged in the region of the at least one riveting tool (23-25)-23. Method of operating a rivet-selecting and -fixing apparatus (1) comprising a riveting tool (6), a rivet adapter (5), which accommodates at least the riveting tool (6) and is intended for introducing a rivet element (7) into components (8) which are to be connected, and a rivet-conveying system (11), which comprises an interim rivet store (10), wherein the rivet adapter (5) is in operative connection with a rivet store (12) via at least the rivet-conveying system (11), which comprises the interim rivet store (10),
**characterized**
**in that**, in the first instance, the layer thickness (17) in the connecting region of the components (8) which are to be connected is determined, a rivet element (7) of suitable length is selected, in accordance with the layer thickness (17) determined, from the interim rivet store (10) and, by virtue of rotation of that storage element (28) of the interim rivet store (10) which is storing the selected rivet element (7), is transferred into a rivet-transfer region (45) to a rivet finger (9), and wherein the rivet finger (9) supplies the rivet element (7) to the riveting tool (23-25), while the emptied storage element (28) moves into a rivet-supply region (53) and, therein, is charged with a new rivet element (7) via a rivet-conveying system (11).

## Revendications

1. Dispositif de sélection et de pose de rivets (1), comprenant un outil de rivetage (6), un adaptateur de rivetage (5) recevant au moins l'outil de rivetage (6) pour introduire un élément de rivetage (7) dans des composants (8) à assembler, et un système de transport de rivets (11) comprenant un dispositif de stockage intermédiaire de rivets (10), l'adaptateur de rivetage (5) étant en liaison fonctionnelle par le biais d'au moins le système de transport de rivets (11) comprenant le dispositif de stockage intermédiaire de rivets (10) avec un dispositif de stockage de rivets (12), une pluralité d'éléments de stockage (28) étant disposés sous forme annulaire et les uns à côté des autres dans le dispositif de stockage intermédiaire de rivets (10) et pouvant tourner autour d'un axe de rotation (26) situé de manière quelconque dans l'espace,
**caractérisé en ce que**
le dispositif de stockage intermédiaire de rivets (10) est intégré dans l'adaptateur de rivetage (5) et **en ce que** chaque élément de stockage (28) est formé par un dispositif de préhension (40) pouvant être ouvert et fermé, comprenant au moins deux doigts de fixation (41), lesquels dispositifs de préhension constituent à une extrémité entre eux un creux de fixation de rivets (44) pouvant être ouvert et fermé.

2. Dispositif de sélection et de pose de rivets selon la revendication 1,
**caractérisé en ce que**
l'ouverture et la fermeture de l'élément de stockage (28) est réalisée par un éjecteur (46), de telle sorte que l'éjecteur (46) soit associé à au moins un dispositif d'entraînement (50) qui, lors du déplacement à l'intérieur d'un chariot d'éjection (48), déplace l'un vers l'autre ou écarte l'un de l'autre les doigts de fixation (41) du dispositif de préhension (40).

3. Dispositif de sélection et de pose de rivets selon la revendication 2,
**caractérisé en ce**
**qu'**une langue (59) accouplée à une structure porteuse (58) est associée à l'élément de stockage (28) et le dispositif d'entraînement (50) peut déplacer la langue de manière linéaire de telle sorte que la langue (59), par engagement positif, ouvre et ferme les doigts de fixation (41) du dispositif de préhension respectif (40).

4. Dispositif de sélection et de pose de rivets selon l'une quelconque des revendications 2 ou 3, **caractérisé en ce que**
la commande du dispositif d'entraînement (50) s'effectue de manière pneumatique.

5. Dispositif de sélection et de pose de rivets selon l'une quelconque des revendications précédentes, **caractérisé en ce que**
l'élément de rivetage (7) positionné dans le creux de fixation de rivets (44) est reçu par au moins un doigt de rivetage (9) et est transféré à l'au moins un outil de rivetage (23-25).

6. Dispositif de sélection et de pose de rivets selon l'une quelconque des revendications précédentes, **caractérisé en ce que**
le dispositif de stockage intermédiaire de rivets (10) comprend une pluralité d'éléments de stockage (28) disposés sous forme annulaire de manière à pouvoir pivoter autour de l'axe de rotation (26), qui peuvent être déplacés entre des positions de chargement (54) et des positions de prélèvement (52), les positions de chargement (54) se situant dans la région d'alimentation en rivets (53) de l'au moins un système de transport de rivets (11) et les positions de prélèvement (52) se situant dans la région de transfert des rivets (45) de l'au moins un doigt de rivetage (9).

7. Dispositif de sélection et de pose de rivets selon l'une quelconque des revendications précédentes, **caractérisé en ce que**
le système de transport de rivets (11) comprend une ou plusieurs conduites tubulaires (16) pour le transport des éléments de rivetage (7) depuis au moins un dispositif de stockage de rivets (12) jusqu'au dispositif de stockage intermédiaire de rivets (10) et les conduites tubulaires (16) disposant, dans la région d'alimentation en rivets (53), de dispositifs d'introduction d'éléments de rivetage (31).

8. Dispositif de sélection et de pose de rivets selon la revendication 7,
**caractérisé en ce que**
les dispositifs d'introduction d'éléments de rivetage (31) sont disposés sous forme annulaire et peuvent tourner autour de l'axe de rotation (26) du dispositif de stockage intermédiaire de rivets (10) par rapport aux éléments de stockage (28).

9. Dispositif de sélection et de pose de rivets selon l'une quelconque des revendications précédentes, **caractérisé en ce que**
le système de transport de rivets (11) comprend une pluralité de conduites tubulaires (16) et des dispositifs d'introduction d'éléments de rivetage (31) associés à celles-ci pour différentes formes d'éléments de rivetage.

10. Dispositif de sélection et de pose de rivets selon la revendication 9,
**caractérisé en ce que**
les différentes formes d'éléments de rivetage sont déterminées par la longueur des rivets, le diamètre des rivets et/ou le type de rivets.

11. Dispositif de sélection et de pose de rivets selon l'une quelconque des revendications 7 à 10, **caractérisé en ce que**
des butées de rivets (30) sont associées aux dispositifs d'introduction d'éléments de rivetage (31).

12. Dispositif de sélection et de pose de rivets selon la revendication 11,
**caractérisé en ce que**
l'ouverture et la fermeture des butées de rivets (30) s'effectuent au moyen de cylindres de réglage (55).

13. Dispositif de sélection et de pose de rivets selon l'une quelconque des revendications précédentes, **caractérisé en ce que**
les éléments de stockage (28) du dispositif de stockage intermédiaire de rivets (10) sont guidés dans un guide à coulisse (39).

14. Dispositif de sélection et de pose de rivets selon **caractérisé en ce que**
le guide à coulisse (39) présente des ouvertures de passage (38) pour le montage et le démontage des éléments de stockage (28) et des éjecteurs (46).

15. Dispositif de sélection et de pose de rivets selon l'une quelconque des revendications précédentes, **caractérisé en ce que**
les éléments de stockage (28) sont intégrés de manière interchangeable dans le dispositif de stockage intermédiaire de rivets (10).

16. Dispositif de sélection et de pose de rivets selon l'une quelconque des revendications précédentes, **caractérisé en ce que**
les éléments de stockage (28) réalisés sous forme de dispositifs de préhension (40) du dispositif de stockage intermédiaire de rivets (10) sont intégrés dans le dispositif de stockage intermédiaire de rivets (10) au moyen d'un dispositif de serrage à remplacement rapide.

17. Dispositif de sélection et de pose de rivets selon l'une quelconque des revendications précédentes, **caractérisé en ce que**
chaque conduite tubulaire (16) du système de transport de rivets (11) est associée à une pluralité d'éléments de stockage (28) formant des emplacements de stockage de rivets (57).

18. Dispositif de sélection et de pose de rivets selon la revendication 17,
**caractérisé en ce que**
les emplacements de stockage de rivets (57) d'une conduite tubulaire (16) comprennent des éléments de rivetage (7) de même type et/ou de même diamètre mais de longueurs de rivets différentes.

19. Dispositif de sélection et de pose de rivets selon l'une quelconque des revendications 17 à 18, **caractérisé en ce que**
les éléments de rivetage (7) sont associés aux emplacements de stockage de rivets (57) de telle sorte que des éléments de rivetage (7) souvent requis soient stockés sur des emplacements de stockage de rivets adjacents (57).

20. Dispositif de sélection et de pose de rivets selon l'une quelconque des revendications précédentes, **caractérisé en ce que**
les dispositifs d'introduction d'éléments de rivetage (31) garnissent des emplacements de stockage de rivets (57) disposés sur des surfaces annulaires différentes, chaque surface annulaire comprenant à chaque fois des éléments de rivetage (7) d'un type de rivet et de longueurs différentes.

21. Dispositif de sélection et de pose de rivets selon l'une quelconque des revendications précédentes, **caractérisé en ce que**
le dispositif de stockage intermédiaire de rivets (10) présente une pluralité de plans de stockage comprenant des éléments de stockage (28).

22. Dispositif de sélection et de pose de rivets selon l'une quelconque des revendications précédentes, **caractérisé en ce que**
la région de transfert de rivets (45) est disposée dans la région de l'au moins un outil de rivetage (23-25).

23. Procédé pour faire fonctionner un dispositif de sélection et de pose de rivets (1) comprenant un outil de rivetage (6), un adaptateur de rivetage (5) recevant au moins l'outil de rivetage (6) pour introduire un élément de rivetage (7) dans des
composants (8) à assembler, et un système de transport de rivets (11) comprenant un dispositif de stockage intermédiaire de rivets (10), l'adaptateur de rivetage (5) étant en liaison fonctionnelle par le biais d'au moins le système de transport de rivets (11) comprenant le dispositif de stockage intermédiaire de rivets (10) avec un dispositif de stockage de rivets (12),
**caractérisé en ce que**
l'on détermine d'abord l'épaisseur de couche (17) des composants à assembler (8) dans la région d'assemblage, une fois que cette épaisseur de couche (17) a été déterminée, un élément de rivetage (7) de longueur appropriée est sélectionné dans le dispositif de stockage intermédiaire de rivets (10) et par rotation de l'élément de stockage (28) du dispositif de stockage intermédiaire de rivets (10) stockant l'élément de rivetage sélectionné (7), est transféré dans une région de transfert de rivet (45) à un doigt de rivetage (9), le doigt de rivetage (9) acheminant l'élément de rivetage (7) à l'outil de rivetage (23-25) tandis que l'élément de stockage vide (28) est déplacé dans une région d'alimentation en rivets (53) et est garni dans cette région par le biais d'un système de transport de rivets (11) avec un nouvel élément de rivetage (7).
